# EUROPÄISCHE PATENTSCHRIFT

(11) **EP 2 303 700 B1**
(45) Veröffentlichungstag und Bekanntmachung des Hinweises auf die Patenterteilung: **27.03.2013**
(21) Anmeldenummer: 09765594.8
(22) Anmeldetag: 16.06.2009
(51) Int. Cl.: B65B 3/00, B65B 55/02, A61J 1/20

(54) **VERFAHREN ZUM BEFÜLLEN VON DOPPELKAMMERSYSTEMEN IN VORSTERILISIERBAREN TRÄGERSYSTEMEN UND VORSTERILISIERBARES TRÄGERSYSTEM**
METHOD FOR FILLING DUAL-CHAMBER SYSTEMS IN PRE-STERILIZABLE CARRIER SYSTEMS AND PRE-STERILIZABLE CARRIER SYSTEM
PROCEDE POUR REMPLIR DES SYSTEMES A CHAMBRE DOUBLE DANS DES SYSTEMES SUPPORTS PRESTERILISABLES ET SYSTEME SUPPORT PRESTERILISABLE

(30) Priorität: 19.06.2008 DE 102008030267
(43) Veröffentlichungstag der Anmeldung: 06.04.2011
(73) Patentinhaber: Arzneimittel GmbH Apotheker Vetter & Co. Ravensburg, 88212 Ravensburg (DE)
(72) Erfinder: BÖTTGER, Frank, 88214 Ravensburg (DE); BÖBST, Benjamin, 88441 Mittelbiberach (DE)
(74) Vertreter: Gleiss, Alf-Olav
(86) Internationale Anmeldenummer: PCT/EP2009/004308
(87) Internationale Veröffentlichungsnummer: WO 2009/153014

(56) Entgegenhaltungen:
- EP-A- 0 882 441
- WO-A-2005/039669
- DE-A1-102005 038 458
- US-A- 5 439 703
- US-B1- 6 263 641

## Beschreibung

Die Erfindung betrifft ein Verfahren zum Befüllen von Doppelkammersystemen in vorsterilisierten Trägersystemen gemäß Anspruch 1, ein Verfahren zum Befüllen von Doppelkammersystemen in vorsterilisierten Trägersystemen gemäß Anspruch 2, ein vorsterilisierbares Trägersystem gemäß Anspruch 12, sowie ein vorsterilisierbares Trägersystem gemäß Anspruch 13.

Vorsterilisierbare Trägersysteme und Verfahren zu ihrer Befüllung sind bekannt. Ein bekanntes Trägersystem umfasst üblicherweise gewaschene, silikonisierte und sterilisierte Spritzen, die nach dem Wasch- und Silikonisierungsschritt in einem Magazin platziert werden. Das Magazin - auch Nest genannt - wird anschließend in einen Behälter eingebracht, der dann mit einem Verschlusselement, vorzugsweise einer gasdurchlässigen Membranfolie, versiegelt und über geeignete Sterilisationsverfahren sterilisiert wird. Hierbei kommt häufig eine Ethylenoxid-Begasung zur Anwendung. Dadurch, dass das Verschlusselement gasdurchlässig ausgebildet ist, kann das Sterilisationsgas in das Innere des Behälters eindringen und auch den Inhalt des Behälters, also die gewaschenen und silikonisierten Spritzen sowie das diese umfassende Magazin sterilisieren. Der Behälter muss nach dem Sterilisierungsschritt nicht wieder geöffnet werden und kann unmittelbar in der vorliegenden Form an einen Kunden ausgeliefert beziehungsweise einer Abfülllinie zugeführt werden. Das gasdurchlässige Verschlusselement besitzt nämlich eine Filterwirkung dergestalt, dass es zwar durchlässig für ein Sterilisationsgas ist, den Behälter aber dicht und steril gegenüber Keimen, Viren und Bakterien, abschließt. Solange der Behälter verschlossen bleibt, ist demnach die Sterilität seines Inhalts gewährleistet. Beim Kunden, der typischerweise eine Abfüllanlage zum Befüllen der Spritzen oder sonstigen von dem Behälter umfassten Hohlkörper mit pharmazeutischem Inhalt betreibt, wird der Behälter geöffnet, die Hohlkörper werden befüllt und verschlossen, woraufhin auch der Behälter wieder verschlossen und zum Endkunden transportiert werden kann. Selbstverständlich können die gefüllten und verschlossenen Hohlkörper auch aus dem Behälter entnommen und in anderen Packungseinheiten an den Endkunden weitergereicht werden. Wesentlich bei den genannten vorsterilisierten Trägersystemen und den Verfahren zu ihrer Befüllung ist, dass eine standardisierte Verpackungsform eingesetzt wird, die im Zusammenhang mit genormten Abfülllinien verwendbar ist. Die zu befüllenden Hohlkörper brauchen daher vor dem Abfüllen nicht aus dem Behälter entnommen zu werden, wodurch ein aufwändiger Arbeitsschritt entfällt. Weiterhin ist vorteilhaft, dass die Hohlkörper gemeinsam in bereits abgepackter Form sterilisiert werden können, wonach sofort ein Versand oder eine Weiterverarbeitung erfolgen kann, ohne dass aufwändige Zwischenschritte wie eine Neuverpackung in eine vorstenrilisierte weitere Verpackungseinheit oder ein Umpacken nötig ist. Auf Seiten eines produzierenden pharmazeutischen Unternehmens, das die Abfüllung vornimmt, kann ein Reinraum beziehungsweise Arbeitsschritt zur Vorbereitung der Hohlkörper entfallen, da diese befüllfertig angeliefert werden.

Die Fertigung und/oder Vorbereitung der Hohlkörper kann auch als in-line-Prozess mit der Abfüllung erfolgen, wenn ein Heißlufttunnel zwischen der Sterilisationseinrichtung und dem Reinraum, in dem die Abfüllung stattfindet, vorgesehen ist.

Die bekannten vorsterilisierbaren Trägersysteme und die Verfahren zu ihrer Befüllung sind allerdings lediglich für Einkammersysteme, also Einkammerspritzen, Einkammerkarpulen oder Phiolen ausgelegt. Um Doppelkammersysteme wie Doppelkammerspritzen oder -karpulen zu befüllen, sind also nach wie vor aufwändigere Verfahren und Trägervorrichtungen notwendig.

Aufgabe der Erfindung ist es daher, ein Verfahren zum Befüllen von mindestens einem Doppelkammersystem in einem vorsterilisierbaren Trägersystem zu schaffen.

Die der Erfindung zugrunde liegende Aufgabe wird gelöst durch ein Verfahren mit den Merkmalen des Anspruchs 1.

Dieses ist durch die folgenden Schritte gekennzeichnet: Es wird mindestens ein sterilisiertes Doppelkammersystem bereitgestellt, das ein die beiden Kammern voneinander trennendes Trennelement aufweist. Ein Magazin nimmt das mindestens eine Doppelkammersystem, vorzugsweise eine Anzahl derartiger Systeme auf, wobei das Magazin in einem Behälter angeordnet ist, der mit einem Verschlusselement versiegelt ist. Der Behälter wird in einen Reinraum eingeschleust. Er wird geöffnet, und die erste Kammer des mindestens einen Doppelkammersystems wird befüllt. Der Behälter wird mit einem gasdurchlässigen Verschlusselement verschlossen. Es folgt ein Verfahrensschritt, in dem das in der ersten Kammer des mindestens einen Doppelkammersystems enthaltene Material gefriergetrocknet wird. Hierbei sublimiert der Lösungsmitteldampf durch das gasdurchlässige Verschlusselement des Behälters hindurch. Nach der Gefriertrocknung wird der Behälter geöffnet, und die erste Kammer des mindestens einen Doppelkammersystems wird verschlossen. Es wird eine zweite Kammer des mindestens einen Doppelkammersystems befüllt und verschlossen. Das mindestens eine befüllte Doppelkammersystern wird aus dem Reinraum ausgeschleust.

Die der Erfindung zugrundeliegende Aufgabe wird auch gelöst durch ein Verfahren mit den Merkmalen des Anspruchs 2.

Dieses zeichnet sich durch die folgenden Schritte aus: Es wird mindestens ein sterilisiertes Doppelkammersystem mit jeweils einem die beiden Kammern voneinander trennenden Trennelement in einem Magazin, welches das mindestens eine Doppelkammersystem, vorzugsweise eine Anzahl derartiger Systeme aufnimmt, bereitgestellt, wobei das Magazin in einem mit einem Verschlusselement versiegelten Behälter angeordnet ist. Der versiegelte Behälter wird in einen Reinraum eingeschleust. Dort wird er geöffnet, und es wird eine erste Kammer des mindestens einen Doppelkammersystems befüllt. Diese erste Kammer wird verschlossen. Das Magazin wird gewendet, und eine zweite Kammer des mindestens einen Doppelkammersystems wird befüllt. Es wird auch die zweite Kammer verschlossen, und das mindestens eine gefüllte Doppelkammersystem wird aus dem Reinraum ausgeschleust. Durch die Verwendung von standardisierten vorsterilisierbaren Trägersystemen wird ein produzierendes pharmazeutisches Unternehmen von der aufwändigen Vorbereitung der Hohlkörper entlastet, und der Einsatz genormter Abfülllinien wird möglich.

Es wird auch ein Verfahren bevorzugt, das sich dadurch auszeichnet, dass das Magazin, welches das mindestens eine Doppelkammersystem aufnimmt, Kunststoff umfasst, vorzugsweise aus Kunststoff besteht. Hierdurch ist das Magazin sehr leicht und damit auch leicht zu handhaben. Es kann weiterhin als Produkt zur einmaligen Verwendung ausgebildet sein, so dass es im Anschluss an seine Verwendung entsorgbar ist. Es entfallen somit die in bekannten Trägersystemen üblichen schweren Metallmagazine, die zum Einen schwer zu handhaben und zum Anderen aufwändig zu autoklavieren sind, um sie steril zu halten. Bei den erfindungsgemäßen Trägersystemen wird dagegen mit jeder neuen Lieferung ein neues Kunststoffmagazin mitgeliefert, das genau einem Doppelkammersystem oder Insbesondere einer Charge von Doppelkammersystemen zugeordnet ist und nach seiner Verwendung entsorgt wird. Neben dem Wegfall aufwändiger Arbeitsschritte führt dies insbesondere dazu, dass eine hinsichtlich ihrer Sterilität gut reproduzierbare Handhabung von Doppelkammersystemen möglich ist.

Es wird auch ein Verfahren bevorzugt, bei dem der Behälter Kunststoff umfasst, vorzugsweise aus Kunststoff besteht. Auch hier ist vorzugsweise angesprochen, dass der Behälter einmalig verwendet und nach seiner Verwendung entsorgt wird. Jeder Charge von Doppelkammersystemen ist ein Behälter eindeutig zugeordnet, so dass auch hier die Sterilität der Chargen mit sehr guter Reproduzierbarkeit gewährieistet ist.

Auch wird ein Verfahren bevorzugt, dass sich dadurch auszeichnet, dass das Verschlusselement für den Behälter gasdurchlässig ist. Dies spricht einerseits das Verschlusselement an, mit dem der Behälter in der Abfüllstation angeliefert wird. Dieses Verschlusselement ist vorzugsweise gasdurchlässig, so dass der Behälter in bereits verschlossenem Zustand beim Hersteller vorsterilisiert werden kann. Das Verschlusselement soll nämlich durchlässig ausgebildet sein für Sterilisationsgase, allerdings keine Keime, Viren oder Bakterien durchlassen, Zum Anderen ist das Verschlusselement angesprochen, mit dem der Behälter verschlossen wird, bevor möglicherweise ein Gefriertrockenschritt durchgerührt wird. Dieses Verschlusselement ist vorzugsweise gasdurchlässig, damit der beim Gefriertrocknen freigesetzte Lösungsmitteldampf durch das Verschlusselement hindurch sublimieren und so den vom Behälter umschlossenen Raum verlassen kann. Bevorzugt wird, dass beide Verschlusselemente als gasdurchlässige Membranfolien ausgebildet sind.

Bevorzugt wird auch ein Verfahren, bei dem der Behälter nach dem Befüllen der ersten Kammer des mindestens einen Doppelkammersystems und dem Verschließen mit einem gasdurchlässigen Verschlusselement, zunächst aus dem Reinraum ausgeschleust und in eine außerhalb des Reinraums angeordnete Vorrichtung zum Gefriertrocknen eingebracht wird. Dort findet die Gefriertrocknung statt, nach deren Ende der Behälter aus der Vorrichtung entnommen und wiederum in einen Reinraum eingeschleust wird. Wird das Verfahren um diesen Schritt erweitert, ist es möglich, die aseptische Abfüllung des pharmazeutischen Inhalts vollständig von der Gefriertrocknung zu trennen, wobei diese nicht mehr aseptisch erfolgen muss. Dies wird möglich, weil der Behälter mit einem gasdurchlässigen Verschlusselement versehen ist, das zwar den sublimierten Lösungsmitteldampf während des Gefriertrockenprozesses vom Inneren des Behälters nach Außen durchlässt, aber Keime, Viren und Bakterien davon abhäft, in den Behälter einzudringen. Das Innere des Behälters bleibt also aseptisch, auch wenn die Umgebung in dem Gefriertrockner nicht steril ist. Auf diese Weise können aufwändige Reinigungs- und Desinfizierungsschritte für den Gefriertrockner entfallen, und dieser braucht auch nicht innerhalb des Reinraums angeordnet zu sein.

In diesem Zusammenhang wird auch ein Verfahren bevorzugt, das sich dadurch auszeichnet, dass die Vorrichtung zum Gefriertrocknen selbst nicht steril und/oder aseptisch ist. Wie gesagt wird dies möglich durch das Verschließen des Behälters mit einem gaspermeablen aber für Viren, Bakterien und Keime nicht durchlässigen Verschlusselement.

Weitere vorteilhafte Ausgestaltungen bezüglich der beanspruchten Verfahren ergeben sich aus den Unteransprüchen.

Aufgabe der Erfindung ist es außerdem, ein vorsterilisierbares Trägersystem für mindestens ein Doppelkammersystem bereitzustellen.

Diese Aufgabe wird gelöst durch ein vorsterilisierbares Trägersystem mit den Merkmalen des Anspruchs 12. Es umfasst mindestens ein sterilisiertes Doppelkammersystem, welches ein Trennelement aufweist, das die beiden Kammern voneinander abtrennt. Weiterhin umfasst das vorsterilisierbare Trägersystem ein Magazin, das zur Aufnahme des mindestens einen Doppelkammersystems dient. Es umfasst auch einen Behälter. Das Magazin, welches das mindestens eine Doppelkammersystem aufnimmt, ist in dem Behälter angeordnet, wobei dieser mit einem Verschlusselement versiegelt ist, sodass ein in der ersten Kammer vorliegender Wirk- und/oder Hilfsstoff in dem versiegelten Behälter gefriertrockenbar ist. Es entsteht so ein geschlossener Behälter, in dem ein Magazin angeordnet ist, welches mindestens ein sterilisiertes Doppelkammersystem umfasst. Besonders bevorzugt wird, wenn der gesamte Behälter in seinem Inneren sterilisiert ist. Durch die Versiegelung können solche mit Doppelkammersystemen bestückte vorsterilisierbare Trägersysteme auf Vorrat produziert und gelagert werden, wobei der Inhalt steril bleibt. Es wird auch ein vorsterilisierbares Trägersystem bevorzugt, wobei das Magazin Kunststoff umfasst, vorzugsweise aus Kunststoff besteht. In diesem Fall ist das Magazin besonders leicht und außerdem nach der Verwendung des vorsterilisierbaren Trägersystems entsorgbar, so dass aufwändige Reinigungs- oder Autoklavierschritte entfallen. Außerdem ist jede Charge von Doppelkammersystemen genau einem Magazin zugeordnet, so dass eine hinsichtlich der Sterilität sehr gut reproduzierbare Handhabung möglich ist.

Die Aufgabe wird auch gelöst, indem ein vorsterilisierbares Trägersystem mit den Merkmalen des Anspruchs 13 geschaffen wird. Es umfasst mindestens ein sterilisiertes Doppelkammersystem, welches ein Trennelement aufweist, welches die beiden Kammern voneinander trennt. Weiterhin umfasst das vorsterilisierbare Trägersystem ein Magazin, das zur Aufnahme des mindestens einen Doppelkammersystems dient. Es umfasst auch einen Behälter. Das Magazin ist in dem Behälter anordenbar und umfasst Kunststoff, beziehungsweise besteht bevorzugt aus Kunststoff. Es umfasst das mindestens eine Doppelkammersystem derart, dass dieses unabhängig von der Orientierung des Magazins sicher in dem Magazin gehalten wird. Der Behälter ist mit einem Verschlusselement versiegelbar. Dadurch, dass das Magazin das mindestens eine Doppelkammersystem derart umfasst, dass dieses unabhängig von der Orientierung des Magazins sicher in diesem gehalten wird, ist gewährleistet, dass das Doppelkammersystem auch bei einem Wenden des Magazins nicht aus diesem herausrutschen kann. Daher ist eine Befüllung der zweiten Kammer des Doppelkammersystems nach dem Befüllen und Verschließen der ersten Kammer auf besonders einfache Welse möglich, indem das Magazin gewendet wird.

Es wird auch ein vorsterilisierbares Trägersystem bevorzugt, welches sich dadurch auszeichnet, dass der Behälter Kunststoff umfasst, vorzugsweise aus Kunststoff besteht. Auch in diesem Fall ist der Behälter zur einmaligen Verwendung vorgesehen, so dass jede Charge von Doppelkammersystemen genau einem Behälter zugeordnet ist. Auch dies erhöht die Reproduzierbarkeit der Handhabung im Hinblick auf ihre Sterilität.

Weiterhin wird ein vorsterilisierbares Trägersystem bevorzugt, bei dem das Verschlusselement für den Behälter gasdurchlässig ist. In diesem Fall kann der bereits mit dem Magazin und dem mindestens einen Doppelkammersystem bestückte Behälter beim Hersteller verschlossen und anschließend sterilisiert werden, indem das zur Sterilisation bestimmte Gas durch das gasdurchlässige Verschlusselement in das Innere des Behälters eindringt. Nach der Sterilisation ist es nicht mehr nötig, den Behälter zu öffnen, und er kann sofort weiter transportiert werden, beispielsweise zu einer Abfülllinie. Dadurch, dass der Behälter schon während der Sterilisation endgültig geschlossen ist, kann nicht durch ein nachfolgendes Öffnen oder Verschließen keimhaltiges Material von Außen in das Innere des Behälters eindringen. Dabei spricht das Wort gasdurchlässig an, dass das Verschlusselement zwar Gase und Dämpfe durchlässt, aber Keime, Viren oder Bakterien daran hindert, in das Innere des Behälters einzudringen.

Die Erfindung wird im Folgenden anhand der Zeichnungen näher erläutert. Es zeigen:
- Figur 1: eine schematische Ansicht eines vorsterilisierbaren Trägersystems;
- Figur 2: eine schematische Darstellung des Schritts der Befüllung einer ersten Kammer der Doppelkammersysteme in einem erfindungsgemäßen Verfahren;
- Figur 3: eine schematische Ansicht des Verschließens der ersten Kammer der Doppelkammersysteme in dem Verfahren;
- Figur 4: eine schematische Darstellung des Befüllens einer zweiten Kammer der Doppelkammersysteme in dem Verfahren; und
- Figur 5: das Verschließen der zweiten Kammer der Doppelkammersysteme in dem Verfahren.

Figur 1 zeigt schematisch ein Ausführungsbeispiel eines vorsterilisierbaren Trägersystems. Das vorsterilisierbare Trägersystem 1 umfasst mindestens ein sterilisiertes und vorzugsweise gewaschenes sowie bevorzugt silikonisiertes Doppelkammersystem 3 mit zwei Kammern 5, 5', die durch ein Trennelement 7 voneinander separiert sind. Die Doppelkammersysteme 3 werden von einem Magazin 9 aufgenommen, das seinerseits in einem Behälter 11 angeordnet sein kann. Dieser ist mit einem Verschlusselement 13 versiegelt.

Der Behälter 11 kann Kunststoff umfassen, vorzugsweise besteht er aus Kunststoff. Auch das Magazin 9 kann Kunststoff umfassen und besteht vorzugsweise aus Kunststoff. Beide Elemente sind auf diese Weise zur einmaligen Verwendung bestimmbar, so dass jede Charge von Doppelkammersystemen 3 jeweils ein Magazin 9 und ein Behälter 11 zugeordnet ist.

Das Verschlusselement 13 für den Behälter 11 ist vorzugsweise gasdurchlässig ausgebildet, so dass der vollständig bestückte und versiegelte Behälter 11 in geschlossenem Zustand sterilisiert werden kann, indem er in eine Atmosphäre eingebracht wird, die ein zur Sterilisation bestimmtes Gas oder einen zur Sterilisation bestimmten Dampf umfasst. Das Gas oder der Dampf können durch das Verschlusselement 13 in das Innere des Behälters 11 eindringen, und so insbesondere auch den Innenraum des Behälters 11 sowie die darin enthaltenen Doppelkammersysteme 3 und das Magazin 9 sterilisieren.

Die verschiedenen Verfahren werden nun anhand der Figuren 2 bis 5 näher erläutert.

Zunächst wird das vorsterilisierbare Trägersystem 1 bereitgestellt, und in einen Reinraum eingeschleust. Sodann wird das Verschlusselement 13 entfernt, so dass die Doppelkammersysteme 3 zugänglich sind.

Figur 2 zeigt den Schritt des Befüllens einer ersten Kammer 5 der Doppelkammersysteme 3. Gleiche und funktionsgleiche Elemente sind mit gleichen Bezugszeichen versehen, so dass insofern auf die vorangegangene Beschreibung verwiesen wird. Es ist eine Abgabevorrichtung 15 vorgesehen, durch die eine erste Lösung L1 eines Wlrk- und/oder Hilfsstoffs in eine erste Kammer 5 der Doppelkammersysteme 3 einbringbar ist

Nach dem Befüllen der ersten Kammer 5 der Doppelkammersysteme 3 kann die erste Kammer verschlossen werden, wie es in Figur 3 gezeigt ist. Gleiche und funktionsgleiche Elemente sind mit gleichen Bezugszeichen versehen, so dass insofern auf die vorangegangene Beschreibung verwiesen wird. Es ist eine erste Verschließvorrichtung 17 vorgesehen, mit der die erste Kammer 5 der Doppelkammersysteme 3 mit jeweils einem Verschluss 19 verschließbar ist. Der Verschluss 19 kann eine Bördelkappe, ein Originalitätsverschluss, ein Verschluss mit aufsetzbarer Nadel oder ein Verschluss mit aufgesetzter Nadel sein. Grundsätzlich sind auch andere Arten von Verschlüssen verwendbar, wesentlich ist nur, dass die erste Kammer 5 der Doppelkammersysteme 3 durch einen Verschluss 19 dicht verschlossen wird.

Anstelle die erste Kammer 5 der Doppelkammersysteme 3 direkt nach dem Befüllen zu verschließen, ist es auch möglich, einen Gefriertrocknungsschritt für den in der Lösung L1 befindlichen Wirk - und/oder Hilfsstoff zwischenzuschalten. Hierfür wird der Behälter 11 nach dem Befüllen der ersten Kammer 5 der Doppelkammersysteme 3 mit einem gasdurchlässigen Verschlusselement, vorzugsweise einer gasdurchlässigen Membranfolie verschlossen. Der auf diese Weise versiegelte Behälter 11 kann in eine Vorrichtung zum Gefriertrocknen eingebracht werden, wo dass in der ersten Kammer 5 enthaltene Lösungsmittel durch das gasdurchlässige Verschlusselement hindurch sublimiert, so dass der in den Doppelkammersystemen 3 vorliegende Wirk- und/oder Hilfsstoff gefriergetrocknet wird. Da der Behälter 11 durch das gasdurchlässige Verschlusselement 13 hygienisch versiegelt ist, ist es möglich, die Vorrichtung zur Gefriertrocknung außerhalb des Reinraums vorzusehen. Der Behälter 11 kann also aus dem Reinraum ausgeschleust und in eine externe Gefriertrockenvorrichtung eingebracht werden. Diese muss selbst nicht steril und/oder aseptisch sein, da keine Keime, Viren oder Bakterien durch das Verschlusselement 13 in das Innere des Behälters 11 gelangen können. So bleiben insbesondere die Doppelkammersysteme 3 steril beziehungsweise aseptisch, auch wenn die Gefriertrocknung in einer nicht-sterilen und/oder aseptischen Umgebung vorgenommen wird. Nach dem Gefriertrocknen kann der Behälter 11 wieder in einen Reinraum eingeschleust werden, in dem die weiteren Verfahrensschritte stattfinden.

Selbstverständlich ist es auch möglich, die Vorrichtung zum Gefriertrocknen in dem Reinraum selbst anzuordnen, so dass ein Ausschleusen und erneutes Einschleusen des Behälters 1 entfällt. Es ist offensichtlich, dass hierbei auch die Vorrichtung zum Gefriertrocknen selbst steril und/oder aseptisch sein muss.

Während des Gefriertrocknens sind die Doppelkammersysteme 3 in dem Behälter 11 eingebettet und vor Störstrahlung oder anderen Störeinflüssen sicher geschützt.

Ist ein solcher Gefriertrockenschritt zwischen dem Befüllen der ersten Kammer 5 der Doppelkammersysteme 3 und dem Verschließen dieser ersten Kammer zwischengeschaltet, so ist es offensichtlich, dass der Behälter 11 - gegebenenfalls nach dem Wiedereinschleusen in einen Reinraum - erneut geöffnet werden muss, damit die Doppelkammersysteme 3 zugänglich sind. Nach dem Verschließen der ersten Kammer 5 der Doppelkammersysteme wird eine zweite Kammer 5' befüllt. Dies ist auf besonders einfache Weise möglich, wenn das Magazin 9 gewendet wird. Es ist in diesem Fall vorgesehen, dass das Magazin 9 die Doppelkammersysteme 3 derart umfasst, dass diese unabhängig von der Orientierung des Magazins 9 sicher in diesem gehalten werden. So ist gewährleistet, dass die Doppelkammersysteme 3 auch beim Wenden des Magazins 9 nicht aus diesem herausrutschen. Nach dem Wenden des Magazins 9 wird dieses vorzugsweise wieder in den Behälter 11 eingebracht, wobei nun durch die Öffnung des Behälters 11 eine zweite Kammer 5' der Doppelkammersysteme 3 zugänglich ist.

Figur 4 zeigt schematisch das Befüllen der zweiten Kammer 5' des mindestens einen Doppelkammersystems 3. Gleiche und funktionsgleiche Elemente sind mit gleichen Bezugszeichen versehen, so dass insofern auf die vorangegangene Beschreibung verwiesen werden kann. Auch hier ist wieder eine Abgabeeinrichtung 15 vorgesehen, durch die ein zweites Medium L2 in die zweite Kammer 5' der Doppelkammersysteme 3 einbringbar ist. Bei dem zweiten Medium L2 kann es sich um die Lösung eines weiteren Wirk- und/oder Hilfsstoffes handeln, es kann sich aber auch um ein - vorzugsweise reines - Lösungsmittel oder um ein Lösungsmittelgemisch handeln.

Nach dem Befüllen der zweiten Kammer 5' der Doppelkammersysteme 3 kann auch diese verschlossen werden.

Figur 5 zeigt schematisch den Schritt des Verschließens der zweiten Kammer 5' der Doppelkammersysteme 3. Gleiche und funktionsgleiche Elemente sind mit gleichen Bezugszeichen versehen, sodass insofern auf die vorangegangene Beschreibung verwiesen wird. Die zweite Kammer 5' wird mit Hilfe einer zweiten Verschließvorrichtung 21 mit einem Verschlusselement verschlossen, das hier beispielhaft als Stopfen 23 ausgebildet. Dieser ist vorzugsweise in dem Doppelkammersystem 3 verlagerbar, sodass über ihn Druckkräfte in die zweite Kammer 5' und letztlich in das Trennelement 7 einleitbar sind, die zu einer Aktivierung des Doppelkammersystems 3 führen. Bevorzugt wird, dass der Stopfen 23 als Gewindestopfen ausgebildet ist. Er kann so als Kolbenelement wirken, wobei eine nicht dargestellte Kolbenstange mit Hilfe eines Außengewindes mit dem Innengewinde des Gewindestopfens 23 in Eingriff gebracht werden kann. So können auf sehr einfache Weise Druckkräfte in die zweite Kammer 5' und damit mittelbar in das Trennelement 7 eingeleitet werden, die zu einer Aktivierung der Doppelkammersysteme 3 führen.

Nach dem Verschließen der zweiten Kammer 5' kann der Behälter 11 wieder verschlossen und aus dem Reinraum ausgeschleust werden. Es ist auch möglich, das Verschließen des Behälters 11 zu unterlassen, und wahlweise den Behälter 11 offen aus dem Reinraum auszuschleusen, oder lediglich das Magazin 9 oder sogar die einzelnen Doppelkammersysteme 3 aus dem Reinraum auszuschleusen. Da nämlich beide Kammern 5, 5' der Doppelkammersysteme 3 dicht verschlossen sind, ist es nicht erforderlich, die Doppelkammersysteme 3 weiterhin in einer sterilen und/oder aseptischen Umgebung zu belassen.

Nach allem zeigt sich, dass die erfindungsgemäßen Herstellungsverfahren sowie das erfindungsgemäße vorsterilisierbare Trägersystem vorteilhaft gegenüber bekannten Verfahren und Vorrichtungen zur Befüllung von Doppelkammersystemen sind. Erfindungsgemäß ist es für ein produzierendes pharmazeutisches Unternehmen möglich, eine standardisierte Verpackung direkt auf genormten Abfüllinien einzusetzen. Hierbei können auch Produkte, die zur Gefriertrocknung bestimmt sind, auf Anlagen abgefüllt werden, die für vorsterilisierbare Systeme ausgelegt sind. In bekannten Verfahren werden gerade zur Befüllung von Doppelkammersystemen im Zusammenhang mit Materialien, die einer Gefriertrocknung zugeführt werden sollen, schwere und teure metallische Magazine eingesetzt, die wiederverwendet werden und daher aufwendig autoklaviert werden müssen. Im vorliegenden Fall wird anstelle solcher Magazine eine standardisierte Verpackungsform während des gesamten Abfüllverfahrens eingesetzt, die vorzugsweise einer einzigen Verwendung zugeführt und danach entsorgt wird. Da das erfindungsgemäße Trägersystem gasdurchlässig, aber für Keime, Viren oder Bakterien undurchdringbar versiegelt werden kann, ist es möglich, die Befüllung und die Gefriertrocknung dezentral zueinander anzuordnen, was es weiterhin ermöglicht, die Gefriertrocknung in einer unsterilen Umgebung durchführen zu können. Der Inhalt des erfindungsgemäßen Trägersystems bleibt daher zu jeder Zeit steril. Bei bekannten Verfahren ist es überdies notwendig, vor dem Schritt des Gefriertrocknens jede einzelne Kammer 5, 5' der Doppelkammersysteme 3 mit einem so genannten Lyo-Verschluss zu verschließen, wodurch man in der Wahl des Verschlusses der ersten Kammer 5 eingeschränkt ist. Im vorliegenden Verfahren ist es dagegen möglich, jedes beliebige Verschlusssystem zu wählen. Dies gelingt dadurch, dass der Behälter 11 selbst durch ein gasdurchlässiges Verschlusselement 13 verschlossen wird, sodass sich ein einzelnes Verschließen der ersten Kammer 5 der Doppelkammersysteme 3 für den Gefriertrocknungsschritt erübrigt. Da bei dem semiautomatischen, automatischen oder manuellen Be- und Entladen des Gefriertrockners lediglich hygienisch verschlossene Behälter gehandhabt werden, fällt auch hier ein deutlich geringeres Kontiminationsrisiko an als dies bei bekannten Verfahren der Fall ist.

## Patentansprüche

1. Verfahren zum Befüllen von Doppelkammersystemen (3) in vorsterilisierten Trägersystemen (1), **gekennzeichnet durch** die folgenden Schritte:
- Bereitstellen von mindestens einem sterilisierten Doppelkammersystem (3) mit je einem die beiden Kammern (5,5') voneinander trennenden Trennelement (7) in einem Magazin (9), welches das mindestens eine Doppelkammersystem (3) aufnimmt, wobei das Magazin (9) in einem mit einem Verschlusselement (13) versiegelten Behälter (11) angeordnet ist;
- Einschleusen des Behälters (11) in einen Reinraum;
- Öffnen des Behälters (11) und Befüllen einer ersten Kammer (5) des mindestens einen Doppelkammersystems (3);
- Verschließen des Behälters (11) mit einem gasdurchlässigen Verschlusselement (13);
- Gefriertrocknen der in der ersten Kammer (5) des mindestens einen Doppelkammersystems (3) enthaltenen Lösung (L1);
- Öffnen des Behälters (11) und Verschließen der ersten Kammer (5) des mindestens einen Doppelkammersystems (3);
- Befüllen einer zweiten Kammer (5') des mindestens einen Doppelkammersystems (3);
- Verschließen der zweiten Kammer (5') des mindestens einen Doppelkammersystems (3);
- Ausschleusen aus dem Reinraum.

2. Verfahren zum Befüllen von Doppelkammersystemen (3) in vorsterilisierten Trägersystemen (1), **gekennzeichnet durch** die folgenden Schritte:
- Bereitstellen von mindestens einem sterillsierten Doppelkammersystem (3) mit je einem die beiden Kammern (5,5') voneinander trennenden Trennelement (7) in einem Magazin (9), welches Kunststoff umfasst, vorzugsweise aus Kunststoff besteht, und das mindestens eine Doppelkammersystem (3) derart aufnimmt, dass das mindestens eine Doppelkammersystem (3) unabhängig von der Orientierung des Magazins (9) sicher in diesem gehalten wird, wobei das Magazin (9) in einem mit einem Verschlusselement (13) versiegelten Behälter (11) angeordnet ist;
- Einschleusen des Behälters (11) in einen Reinraum;
- Öffnen des Behälters (11) und Befüllen einer ersten Kammer (5) des mindestens einen Doppelkammersystems (3);
- Verschließen der ersten Kammer (5) des mindestens einen Doppelkammersystems (3);
- Wenden des Magazins (9);
- Befüllen einer zweiten Kammer (5') des mindestens einen Doppelkammersystems (3);
- Verschließen der zweiten Kammer (5') des mindestens einen Doppelkammersystems (3);
- Ausschleusen aus dem Reinraum.

3. Verfahren nach Anspruch 1, **dadurch gekennzeichnet, dass** das Magazin (9) Kunststoff umfasst, vorzugsweise aus Kunststoff besteht.

4. Verfahren nach einem der vorhergehenden Ansprüche, **dadurch gekennzeichnet, dass** der Behälter (11) Kunststoff umfasst, vorzugsweise aus Kunststoff besteht.

5. Verfahren nach einem der vorhergehenden Ansprüche 2 bis 4, **dadurch gekennzeichnet, dass** das Verschlusselement (13) für den Behälter (11) gasdurchlässig ist.

6. Verfahren nach Anspruch 1 oder nach einem der Ansprüche 3 bis 5, **dadurch gekennzeichnet, dass** der Behälter (11) nach dem Befüllen der ersten Kammer (5) des mindestens einen Doppelkammersystems (3) und dem Verschließen mit einem gasdurchlässigen Verschlusselement (13) aus dem Reinraum ausgeschleust und in eine außerhalb des Reinraums angeordnete Vorrichtung zum Gefriertrocknen eingebracht wird, in der die Gefriertrocknung stattfindet, und dass der Behälter (11) nach der Gefriertrocknung aus der Vorrichtung entnommen und erneut in einen Reinraum eingeschleust wird.

7. Verfahren nach Anspruch 6, **dadurch gekennzeichnet, dass** die Vorrichtung zum Gefriertrocknen selbst nicht steril und/oder aseptisch ist.

8. Verfahren nach Anspruch 1 oder nach einem der Ansprüche 3 bis 7, **dadurch gekennzeichnet, dass** das Magazin (9) nach dem Verschließen der ersten Kammer (5) und vor dem Befüllen der zweiten Kammer (5') des mindestens einen Doppelkammersystems (3) gewendet wird.

9. Verfahren nach einem der vorhergehenden Ansprüche, **dadurch gekennzeichnet, dass** die erste Kammer (5) des mindestens einen Doppelkammersystems (3) mit einer Bördelkappe, einem Originalitätsverschluss, einem Verschluss mit aufsetzbarer Nadel oder einem Verschluss mit aufgesetzter Nadel verschließbar ist.

10. Verfahren nach einem der vorhergehenden Ansprüche, **dadurch gekennzeichnet, dass** die zweite Kammer (5') des mindestens einen Doppelkammersystems (3) mit einem Stopfen (23) verschließbar ist.

11. Verfahren nach Anspruch 10, **dadurch gekennzeichnet, dass** die zweite Kammer (5') des mindestens einen Doppelkammersysterns mit einem Gewindestopfen (23) verschließbar ist.

12. Vorsterilisierbares Trägersystem, mit
- mindestens einem sterilisierten Doppelkammersystem (3), das ein eine erste Kammer (5) und eine zweite Kammer (5') voneinander trennendes Trennelement (7) umfasst;
- einem Magazin (9), das das mindestens eine Doppelkammersystem (3) aufnimmt;
- einem Behälter (11),
wobei das das mindestens eine Doppelkammersystem (3) umfassende Magazin (9) in dem Behälter (11) angeordnet ist, und wobei der Behälter (11) mit einem gasdurchlässigen Verschlusselement (13) versiegelt ist, sodass ein in der ersten Kammer (5) vorliegender Wirk- und/oder Hilfsstoff in dem versiegelten Behälter (11) gefriertrockenbar ist.

13. Vorsterilisierbares Trägersystem, mit
- mindestens einem sterilisierten Doppelkammersystem (3), das ein eine erste Kammer (5) und eine zweite Kammer (5') voneinander trennendes Trennelement (7) umfasst;
- einem Magazin (9), das das mindestens eine Doppelkammersystem (3) aufnimmt;
- einem Behälter (11),
wobei das das mindestens eine Doppelkammersystem (3) umfassende Magazin (9) in dem Behälter (11) anordenbar ist, wobei das Magazin (9) Kunststoff umfasst, vorzugsweise aus Kunststoff besteht, und das mindestens eine Doppelkammersystem (3) derart umfasst, dass das mindestens eine Doppelkammersystem (3) unabhängig von der Orientierung des Magazins (9) sicher in diesem gehalten wird und wobei der Behälter (11) mit einem Verschlusselement (13) versiegelbar ist.

14. Vorsterilisierbares Trägersystem nach Anspruch 12 , **dadurch gekennzeichnet, dass** das Magazin (9) Kunststoff umfasst, vorzugsweise aus Kunststoff besteht.

15. Vorsterilisierbares Trägersystem nach einem der Ansprüche 12 bis 14, **dadurch gekennzeichnet, dass** der Behälter (11) Kunststoff umfasst, vorzugsweise aus Kunststoff besteht.

16. Vorsterilisierbares Trägersystem nach einem der Ansprüche 13 bis 15, **dadurch gekennzeichnet, dass** das Verschlusselement (13) für den Behälter (11) gasdurchlässig ist.

## Claims

1. Method for filling dual-chamber systems (3) in pre-sterilized carrier systems (1), **characterized by** the following steps:
- providing at least one sterilized dual-chamber system (3) in a magazine (9), the dual-chamber system comprising respective separating elements (7) separating the two chambers (5, 5') from each other, the magazine (9) accommodating the at least one dual-chamber system (3) and being arranged in a container (11) which is sealed with a closure element (13);
- introducing the container (11) into a clean room;
- opening the container (11) and filling a first chamber (5) of the at least one dual-chamber system (3);
- closing the container (11) with a gas-permeable closure element (13);
- lyophilizing the solution (L1) contained in the first chamber (5) of the at least one dual-chamber system (3);
- opening the container (11) and closing the first chamber (5) of the at least one dual-chamber system (3);
- filling a second chamber (5') of the at least one dual-chamber system (3);
- closing the second chamber (5') of the at least one dual-chamber system (3);
- discharging from the clean room.

2. Method for filling dual chamber systems (3) in pre-sterilized carrier systems (1), **characterized by** the following steps:
- providing at least one sterilized dual-chamber system (3) in a magazine (9), the dual-chamber system comprising respective separating elements (7) separating the two chambers (5, 5') from each other, the magazine (9) comprising plastic, preferably consisting of plastic, and accommodating the at least one dual-chamber system (3) such that the at least one dual-chamber system (3) is securely retained in the magazine (9) independently of the magazine's orientation, the magazine being arranged in a container (11) which is sealed with a closure element (13);
- introducing the container (11) into a clean room;
- opening the container (11) and filling a first chamber (5) of the at least one dual-chamber system (3);
- closing the first chamber (5) of the at least one dual-chamber system (3);
- turning over the magazine (9);
- filling a second chamber (5') of the at least one dual-chamber system (3);
- closing the second chamber (5') of the at least one dual-chamber system (3);
- discharging from the clean room.

3. Method according to the claim 1, **characterized in that** the magazine (9) comprises plastic and preferably consists of plastic.

4. Method according to any one of the preceding claims, **characterized in that** the container (11) comprises plastic and preferably consists of plastic.

5. Method according to any one of the preceding claims 2 to 4, **characterized in that** the closure element (13) for the container (11) is gas-permeable.

6. Method according to claim 1 or according to any of claims 3 to 5, **characterized in that** after filling the first chamber (5) of the at least one dual-chamber system (3) and closing with a gas-permeable closure element (13), the container (11) is discharged from the clean room and introduced into a lyophilization device within which lyophilization takes place and which is arranged outside of the clean room, and that the container (11) is removed from the device after lyophilization and is re-introduced into the clean room.

7. Method according to claim 6, **characterized in that** the lyophilization device itself is not sterile and/or aseptic.

8. Method according to claim 1 or according to any one of claims 3 to 7, **characterized in that** the magazine (9) is turned over after closing the first chamber (5) and before filling the second chamber (5') of the at least one dual-chamber system (3).

9. Method according to any one of the preceding claims, **characterized in that** the first chamber (5) of the at least one dual-chamber system (3) can be closed with a flanged cap, a tamper-proof closure, a closure with attachable needle or a closure with attached needle.

10. Method according to any one of the preceding claims, **characterized in that** the second chamber (5') of the at least one dual-chamber system (3) can be closed with a plug (23).

11. Method according to claim 10, **characterized in that** the second chamber (5') of the at least one dual-chamber system can be closed with a threaded plug (23).

12. Pre-sterilizable carrier system, with
- at least one sterilized dual-chamber system (3) comprising a separating element (7) separating a first chamber (5) and a second chamber (5') from each other;
- a magazine (9) accommodating the at least one dual-chamber system (3);
- a container (11),
the magazine (9) comprising the at least one dual-chamber system (3) being arranged in the container (11) and the container (11) being sealed with a gas-permeable closure element (13) so that an active agent and/or an adjuvant being present in the first chamber (5) is lyophilizable in the sealed container (11).

13. Pre-sterilizable carrier system, with
- at least one sterilized dual-chamber system (3) comprising a separating element (7) separating a first chamber (5) and a second chamber (5') from each other;
- a magazine (9) accommodating the at least one dual-chamber system (3);
- a container (11),
wherein the magazine (9) comprising the at least one dual-chamber system (3) can be arranged in the container (11), wherein the magazine (9) comprises plastic, preferably consists of plastic, and comprises the at least one dual-chamber system (3) such that the at least one dual-chamber system (3) is securely retained in the magazine (9) independently of the magazine's orientation, and wherein the container (11) can be sealed with a closure element (13).

14. Pre-sterilizable carrier system according to claim 12, **characterized in that** the magazine (9) comprises plastic and preferably consists of plastic.

15. Pre-sterilizable carrier system according to any one of the claims 12 to 14, **characterized in that** the container (11) comprises plastic and preferably consists of plastic.

16. Pre-sterilizable carrier system according to any one of the claims 13 to 15, **characterized in that** the closure element (13) for the container (11) is gas-permeable.

## Revendications

1. Procédé de remplissage de systèmes à double chambre (3) dans des systèmes de support préstérilisés (1), **caractérisé par** les étapes suivantes :
- fourniture d'au moins un système à double chambre stérilisé (3) avec à chaque fois un élément de séparation (7) séparant les deux chambres (5, 5') l'une de l'autre dans un magasin (9) qui reçoit l'au moins un système à double chambre (3), le magasin (9) étant disposé dans un récipient (11) scellé par un élément de fermeture (13) ;
- introduction du récipient (11) dans une salle blanche ;
- ouverture du récipient (11) et remplissage d'une première chambre (5) de l'au moins un système à double chambre (3) ;
- fermeture du récipient (11) par un élément de fermeture perméable au gaz (13) ;
- lyophilisation de la solution (L1) contenue dans la première chambre (5) de l'au moins un système à double chambre (3) ;
- ouverture du récipient (11) et fermeture de la première chambre (5) de l'au moins un système à double chambre (3) ;
- remplissage d'une seconde chambre (5') de l'au moins un système à double chambre (3) ;
- fermeture de la seconde chambre (5') de l'au moins un système à double chambre (3) ;
- évacuation de la salle blanche.

2. Procédé de remplissage de systèmes à double chambre (3) dans des systèmes de support préstérilisés (1), **caractérisé par** les étapes suivantes :
- fourniture d'au moins un système à double chambre stérilisé (3) avec à chaque fois un élément de séparation (7) séparant les deux chambres (5, 5') l'une de l'autre dans un magasin (9) qui comprend du plastique, de préférence se compose de plastique, et qui reçoit l'au moins un système à double chambre (3) de telle sorte que l'au moins un système à double chambre (3) est maintenu de manière sécurisée dans le magasin (9) indépendamment de l'orientation de celui-ci, le magasin (9) étant disposé dans un récipient (11) scellé par un élément de fermeture (13) ;
- introduction du récipient (11) dans une salle blanche ;
- ouverture du récipient (11) et remplissage d'une première chambre (5) de l'au moins un système à double chambre (3) ;
- fermeture de la première chambre (5) de l'au moins un système à double chambre (3) ;
- rotation du magasin (9) ;
- remplissage d'une seconde chambre (5') de l'au moins un système à double chambre (3) ;
- fermeture de la seconde chambre (5') de l'au moins un système à double chambre (3) ;
- évacuation de la salle blanche.

3. Procédé selon la revendication 1, **caractérisé en ce que** le magasin (9) comprend du plastique, de préférence se compose de plastique.

4. Procédé selon l'une quelconque des revendications précédentes, **caractérisé en ce que** le récipient (11) comprend du plastique, de préférence se compose de plastique.

5. Procédé selon l'une quelconque des revendications précédentes 2 à 4, **caractérisé en ce que** l'élément de fermeture (13) pour le récipient (11) est perméable au gaz.

6. Procédé selon la revendication 1 ou selon l'une quelconque des revendications 3 à 5, **caractérisé en ce que** le récipient (11) est évacué de la salle blanche après le remplissage de la première chambre (5) de l'au moins un système à double chambre (3) et la fermeture par un élément de fermeture perméable au gaz (13) et introduit dans un dispositif pour la lyophilisation disposé en dehors de la salle blanche dans lequel la lyophilisation a lieu, et que le récipient (11) est prélevé du dispositif après la lyophilisation et de nouveau introduit dans une salle blanche.

7. Procédé selon la revendication 6, **caractérisé en ce que** le dispositif de lyophilisation n'est lui-même pas stérile et/ou aseptique.

8. Procédé selon la revendication 1 ou selon l'une quelconque des revendications 3 à 7, **caractérisé en ce que** le magasin (9) est tourné après la fermeture de la première chambre (5) et avant le remplissage de la seconde chambre (5') de l'au moins un système à double chambre (3).

9. Procédé selon l'une quelconque des revendications précédentes, **caractérisé en ce que** la première chambre (5) de l'au moins un système à double chambre (3) peut être fermée par un capuchon à collet, une fermeture d'originalité, une fermeture à aiguille démontable ou une fermeture à aiguille posée.

10. Procédé selon l'une quelconque des revendications précédentes, **caractérisé en ce que** la seconde chambre (5') de l'au moins un système à double chambre (3) peut être fermée par un bouchon (23).

11. Procédé selon la revendication 10, **caractérisé en ce que** la seconde chambre (5') de l'au moins un système à double chambre peut être fermée par un bouchon fileté (23).

12. Système de support préstérilisable comprenant
- au moins un système à double chambre stérilisé (3) qui comprend un élément de séparation (7) séparant une première chambre (5) et une seconde chambre (5') l'une de l'autre ;
- un magasin (9) qui reçoit l'au moins un système à double chambre (3) ;
- un récipient (11),
dans lequel le magasin (9) comprenant l'au moins un système à double chambre (3) est disposé dans le récipient (11) et dans lequel le récipient (11) est scellé par un élément de fermeture perméable au gaz (13) de sorte qu'un agent et/ou un adjuvant présent dans la première chambre (5) peut être lyophilisé dans le récipient scellé (11).

13. Système de support préstérilisable comprenant
- au moins un système à double chambre stérilisé (3) qui comprend un élément de séparation (7) séparant une première chambre (5) et une seconde chambre (5') l'une de l'autre ;
- un magasin (9) qui reçoit l'au moins un système à double chambre (3) ;
- un récipient (11),
dans lequel le magasin (9) comprenant l'au moins un système à double chambre (3) peut être disposé dans le récipient (11), dans lequel le magasin (9) comprend du plastique, de préférence se compose de plastique et comprend l'au moins un système à double chambre (3) de telle sorte que l'au moins un système à double chambre (3) est maintenu de manière sécurisée dans le magasin (9) indépendamment de l'orientation de celui-ci, et dans lequel le récipient (11) peut être scellé par un élément de fermeture (13).

14. Système de support préstérilisable selon la revendication 12, **caractérisé en ce que** le magasin (9) comprend du plastique, de préférence se compose de plastique.

15. Système de support préstérilisable selon l'une quelconque des revendications 12 à 14, **caractérisé en ce que** le récipient (11) comprend du plastique, de préférence se compose de plastique.

16. Système de support préstérilisable selon l'une quelconque des revendications 13 à 15, **caractérisé en ce que** l'élément de fermeture (13) pour le récipient (11) est perméable au gaz.
